# EUROPÄISCHE PATENTSCHRIFT

(11) **EP 0 962 013 B1**
(45) Veröffentlichungstag und Bekanntmachung des Hinweises auf die Patenterteilung: **02.01.2002**
(21) Anmeldenummer: 98900841.2
(22) Anmeldetag: 04.02.1998
(51) Int. Cl.: G10K 11/172

(54) **LAMBDA/4-ABSORBER MIT EINSTELLBARER BANDBREITE**
LAMBDA/4 ABSORBER WITH ADJUSTABLE BAND WIDTH
ABSORBEUR QUART D'ONDE A LARGEUR DE BANDE AJUSTABLE

(30) Priorität: 19.02.1997 CH 38997
(43) Veröffentlichungstag der Anmeldung: 08.12.1999
(73) Patentinhaber: RIETER AUTOMOTIVE (INTERNATIONAL) AG, CH-8702 Zollikon (CH)
(72) Erfinder: VAN LIGTEN, Robert, CH-8044 Zürich (CH)
(74) Vertreter: Ritscher, Thomas, Dr.
(86) Internationale Anmeldenummer: CH9800041
(87) Internationale Veröffentlichungsnummer: WO9837541

(56) Entgegenhaltungen:
- EP-A- 0 292 877
- EP-A- 0 367 135
- WO-A-96/23294
- DE-A- 3 133 844
- DE-U- 9 408 118
- GB-A- 2 038 410
- US-A- 4 441 578
- KINSLER ET AL.: "Fundamentals of acoustics" 1962 , WILEY AND SONS , NEW YORK, NY, USA XP002065613 siehe Seite 194, Absatz 4 - Seite 195, Absatz 1

## Beschreibung

Die vorliegende. Erfindung betrifft einen λ/4-Absorber zur Absorption von Schall, wie er von Maschinen, insbesondere von Fahrzeugen, erzeugt wird, mit einer Vielzahl röhrchenförmiger λ/4-Resonatoren, deren Mündung an eine schallreflektierende Fläche angrenzt.

Das Bestreben der modernen Fahrzeug- und Maschinenindustrie ist es, die von den Maschinen resp. Fahrzeugen erzeugten Geräusche zu verringern oder ganz zu eliminieren. Zur Schallabsorption werden heute im wesentlichen Matten aus Faserdämmstoffen oder offenporige Schäume verwendet, die um die Lärmquellen gelegt werden resp. in deren unmittelbarer Umgebung montiert werden. Deren Verwendung ist jedoch in stark verschmutzenden Umgebungen eingeschränkt, da sich diese offenporigen Materialien rasch mit Oel, Wasser oder Staub anreichern und dadurch ihre schallabsorbierende Wirksamkeit verlieren.

Es ist auch bekannt, Schallabsorber aus einer Vielzahl unterschiedlich dimensionierter Helmholtz-Resonatoren aufzubauen. Solche Helmholtz-Absorber haben sich in der Praxis aus verschiedenen Gründen nicht durchgesetzt. Insbesondere sind solche Helmholtz-Absorber nur schwierig zu dimensionieren und/oder zu fabrizieren und ungeeignet, um in stark verschmutzenden Umgebungen verwendet werden zu können.

Es sind deshalb auch schon Schallabsorber vorgeschlagen worden, die aus einer Vielzahl röhrchenförmiger Resonatoren bestehen. Diese röhrchenförmigen Resonatoren können derart montiert werden, dass sich allfällige Verschmutzungen oder Nässe darin nicht verfangen können. Darüberhinaus unterscheiden sich diese röhrchenförmigen Resonatoren in ihrer akustischen Funktionsweise von Helmholtz-Resonatoren und sind dem Fachmann unter dem Namen λ/4-Resonatoren bekannt. Dieser Unterschied liegt im wesentlichen in der gleichzeitig in Erscheinung tretenden Masse und Kompressibilität der Luft im Resonator und kann insbesondere daran erkannt werden, dass bei den λ/4-Resonatoren die Resonanzfrequenz direkt durch die stehende Welle bestimmt wird, deren Wellenlänge ein Viertel der Länge des röhrchenförmigen Resonators ist, während die akustische Funktionsweise und Resonanz von Helmholtz-Resonatoren durch ein Feder-Masse-System beschrieben und bestimmt werden muss.

Aus der GB 2 038 410 ist eine akustisch wirksame Auskleidung für Flugzeugtriebwerke bekannt, bei welcher eine Vielzahl von Helmholtz-Resonatoren mit λ/4-Resonatoren kombiniert werden. Diese Resonatoren werden so dicht wie möglich gepackt, um eine möglichst hohe Absorption zu erzielen. Die Öffnungen dieser Resonatoren sind mit einem perforierten Blech oder einem Faservlies (mit einem verhältnismässig hohem akustischem Widerstand) abgedeckt, um die akustische Ankopplung an das äussere Schallfeld zu verbessern.

Die DE 94 08 118 offenbart einen Schallabsorber mit einer Mehrzahl von röhrchenförmigen Aussparungen oder Kanälen, welche in ein poröses Absorbermaterial eingesetzt sind. Die Öffnungen der einzelnen λ/4-Röhrchen sind mit einem porösen Schaum, einem Vliesstoff oder einer dünnen Folie abgedeckt. In einer bevorzugten Ausführungsform sind die Hohlräume mit einem weiteren schallabsorbierenden Material ganz oder teilweise ausgefüllt.

Bei praktischen Ausführungen der Helmholtz-Resonatoren lassen sich verschiedene Annahmen, welche zur Vorausberechnung der Resonanzfrequenz getroffen werden, nicht realisieren. So können bspw. die Wände der Helmholtzresonatoren nicht so steif gebaut werden, dass sich diese unter den Druckschwankungen bei Resonanz nicht deformieren, oder kann die Masse der Luft im Halsbereich der Helmholtzresonatoren nicht exakt bestimmt werden. Die Vorteile der λ/4-Resonatoren gegenüber den Helmholtz-Resonatoren sind also im wesentlichen in der genaueren Vorausbestimmbarkeit der Absorptionswirkung, deren geringeren Verschmutzungsgefahr und deren einfacheren Dimensionierung und Fabrikation zu sehen.

Ein solcher λ/4-Absorber ist bspw. in der WO 96/23294 beschrieben und umfasst eine Vielzahl röhrchenförmiger Resonatoren, deren Schallöffnungen an eine Fläche angrenzen, derart, dass die Wechselwirkungszonen (in denen die auftreffende Schallwelle und die in den einzelnen Resohatoren ausgebildeten stehenden Wellen destruktiv interferierenden) der einzelnen Resonatorenöffnungen möglichst flächendeckend verteilt sind und gleichzeitig nicht wesentlich überlappen. Solche λ/4-Resonatoren absorbieren grundsätzlich in einem engen Frequenzbereich, um deren Resonanzfrequenz f₀. Die Breite dieses Frequenzbereichs ist abhängig vom Qualitätsfaktor Q der Resonatoren, resp. von der Grösse der Energieverluste, welche bei der Resonanz auftreten. λ/4-Absorber können, wie in dieser WO 96/23294 beschrieben, in einem beliebig dichten, schallharten Material eingebettet sein, wie bspw. Metall, Kunststoff, Keramik oder Glas. Bei der praktischen Anwendung dieser Absorber, insbesondere wenn ein breiteres Frequenzband durch eine Vielzahl von Resonatoren unterschiedlicher Länge erreicht werden soll, ist es wichtig, die Energieverluste in einfacher Weise beeinflussen zu können. Bei gewissen Ausführungsformen, z.B. bei tiefgezogenen Halbröhrchen, welche mit einer Platte komplettiert werden, sind die Energieverluste sehr klein, d.h. der Q-Faktor und die Abschlussimpedanz sehr hoch. Dies führt zu unerwünscht schmalen Resonanz-Absorptionskurven.

Es ist also Ziel der vorliegenden Erfindung, akustisch hochwirksame λ/4-Absorber mit einstellbare Bandbreite in einfacher Weise herstellen zu können.

Erfindungsgemäss wird dies durch einen λ/4-Absorber mit den Merkmalen des Anspruchs 1 erreicht. Insbesondere wird vorgesehen, die Schallimpedanz Z_{Münd} im Mündungsbereich der λ/4-Resonatoren durch einen perforierten Kopfteil zu erhöhen, eventuell auch zusätzliche Energieverluste im Bodenbereich durch das Einsetzen von weichem und/oder wärmetauschendem Material zu erzeugen, um so Z_{T} zu reduzieren. Dies kann also dadurch erreicht werden, dass im Bodenbereich der Resonatoren, wo die Druckschwankungen sehr gross sind, eine Wärmesenke mit grosser Kontaktfläche zur Luft vorgesehen wird. Eine solche Wärmesenke wird durch jedes Material gebildet, welches aus den von Druckschwankungen erzeugten Temperaturfluktuationen der Luft Wärme aufnehmen und ableiten kann. Der Fachmann auf dem Gebiet des Lärmschutzes kennt solche Materialien zur Genüge. Eine andere praktische Möglichkeit wird in der Verwendung eines Pfropfens aus geschlossenporigem viskoelastischen Schaum gesehen.
Eine andere Möglichkeit besteht darin, im Mündungsbereich Energieverluste herbeizuführen, indem man einen - niedrigen - Luftströmungwiderstand einbaut, z.B. ein "Gitter". Bei der Ausführungsform aus einer tiefgezogenen Folie mit Abdeckplatte kann ein solches "Gitter" erzeugt werden, indem man das zu öffnende Ende nicht entfernt, sondern nur perforiert.

Es erweist sich als überraschend, dass durch die Behinderung der Luftströmung im Mündungsbereich der λ/4-Absorber nicht grundsätzlich deren Absorptionsvermögen beeinträchtigt wird, sondern dass dadurch eine Absorption mit grösserer Bandbreite des Resonanzfrequenzgangs erreicht werden kann.

Die vorliegende Erfindung erlaubt also erstmals effiziente λ/4-Absorber industriell, d.h. kostengünstig herzustellen. Darüberhinaus ermöglicht die vorliegende Erfindung auch die Konstruktion von Multifrequenzabsorbern in einfacher Weise, indem zur Bildung eines breiteren Resonanzfrequenzbandes mehrere verschieden dimensionierte λ/4-Resonatoren mit erfindungsgemäss erhöhtem Schallenergieverlust im Mündungs- und Bodenbereich kombiniert werden.

Im folgenden soll die Erfindung anhand der Figuren und mit Hilfe von Ausführungsbeispielen näher erläutert werden. Dabei zeigen:
- Fig. 1:: Prinzipschema zur Funktionsweise der λ/4-Resonatoren;
- Fig. 2a:: Diagramm zum Absorptionsverhalten des erfindungsgemässen λ/4-Absorbers;
- Fig. 2b:: Diagramm zum Absorptionsverhalten des erfindungsgemässen Multifrequenz-Absorbers;
- Fig. 3a:: Ansicht einer ersten Ausführungsform eines Resonators mit geschlitztem Kopfteil für den erfindungsgemässen λ/4-Absorber;
- Fig. 3b:: Ansicht einer zweiten Ausführungsform eines Resonators mit gelochtem Kopfteil für den erfindungsgemässen λ/4-Absorber;
- Fig. 3c:: Ansicht einer weiteren Ausführungsform eines Resonators mit wärmetauschendem Material im Bodenteil für den erfindungsgemässen λ/4-Absorber;
- Fig. 3d:: Ansicht einer besonderen Ausführungsform eines Resonators bei dem Mündungsbereich und Bodenbereich gegeneinander geneigt sind;
- Fig. 4:: Querschnitt einer praktischen Ausführungsform des erfindungsgemässen λ/4-Absorbers.

Die prinzipielle Funktionsweise der erfindungsgemässen λ/4-Absorber 1 soll anhand der Figur 1 näher erläutert werden. Aus dieser Figur ist ersichtlich, dass die Öffnung des λ/4-Resonators 2 in einer schallreflektierenden Fläche A liegt. Im folgenden soll mit Zₒ die charakteristische Impedanz der Luft bezeichnet werden. Die Schallimpedanz im Bodenbereich 3 wird im folgenden mit Z_{T} bezeichnet und umfasst in diesem vereinfachten Modell alle Schallenergieverluste im Innern des Resonators, (wobei Z_{T} proportional zum Qualitätsfaktor Q ist). Für eine vorgegebene Länge 1 und eine vorgegebenen Querschnittsfläche S₂ des λ/4-Resonators 2 bildet sich auf der reflektierenden Fläche A eine Wechselwirkungszone S₁ aus, in welcher die auftreffende Schallwelle mit der im Resonator 2 gebildeten stehenden Welle destruktiv interferiert. Diese Wechselwirkungszone S₁ ist auch als "äquivalente Absorptionsfläche" bekannt. Bei einer 100% Absorption wird im wesentlichen die Schallimpedanz im Bereich der Wechselwirkungszone S₁ der charakteristischen Impedanz Zₒ der Luft entsprechen. Setzt man ausserdem voraus, dass im Falle einer 100% Absorption im Mündungsbereich 4 des λ/4-Resonators 2 der Schalldruck und der Teilchenfluss kontinuierlich sind, lässt sich folgende einfache Gleichung aufstellen:${\text{S}}_{\text{1}} {\text{/S}}_{\text{2}} {\text{= Z}}_{\text{T}} {\text{/Z}}_{\text{o}} \text{.}$

Dies gilt, wie in der genannten WO 96/23294 dargestellt, nicht nur für senkrecht zur Fläche stehende Resonatoren, sondern ebenso gut auch für an oder in dieser Fläche eingebaute Resonatoren. Wenn diese Gleichung nicht erfüllt ist, besteht keine 100% Absorption, d.h. besteht eine Restreflektion, welche entweder von Reflektionen an der reflektierenden Fläche A oder von Reflektionen am Resonatorboden 3 dominiert wird. Wenn man einen Absorber 1 mit hohem Absorptionsvermögen konstruieren will, sind also S₁, S₂ und Z_{T} nicht frei wählbar und müssen aufeinander abgestimmt werden. Darüberhinaus bestimmt die gewünschte Bandbreite des Frequenzgangs den Wert von Z_{T}. Demzufolge ist es wichtig, Z_{T} und damit die Energieverluste im Resonator in gewünschter Weise einstellen zu können. Dies kann erfindungsgemäss durch das Einsetzen von weichen, d.h. viskoelastischen, geschlossenporigen Schäumen oder andere wärmetauschende Materialien im Bodenbereich der λ/4-Resonatoren erzielt werden, wobei alle Materialien gewählt werden können, welche bei hohen Druckschwankungen zu Energiedissipationen führen.

Nimmt man bspw. einen Resonator 2, für welchen das Flächenverhältnis S₁/S₂ = 25 ist, dann ergibt sich für eine 100% Absorption ein Impedanzverhältnis Z_{T}/Zₒ = 25. Da Zₒ der charakteristischen Impedanz der Luft entspricht, also einen Wert von ca. 400 Ns/m³ aufweist, beträgt die erforderliche Schallimpedanz Z_{T} im Bodenbereich ca. 25 * 400 Ns/m³. Leider sind derartig hohe Impedanzwerte heute nur schwierig zu realisieren.

Die vorliegende Erfindung macht darüberhinaus von der Erkenntnis Gebrauch, dass bei der Resonanzfrequenz für das Impedanzverhältnis Z_{T}/Zₒ im Bodenbereich 3 und das Impedanzverhältnis Zₒ/Z_{Münd} im Mündungsbereich 4 folgende Beziehung gilt:${\text{Z}}_{\text{T}} {\text{/Z}}_{\text{o}} {\text{= Z}}_{\text{o}} {\text{/Z}}_{\text{Münd}}$

Dies führt zu der überraschenden Einsicht, dass anstelle einer Erhöhung der Energieverluste im Bodenbereich 3 des λ/4-Resonators 2, ebensogut die Energieverluste im Mündungsbereich 4 desselben erhöht werden können.
Für obiges Beispiel, bei welchem S₁/S₂ = 25 gewählt worden ist, ergibt sich damit ein Impedanzverhältnis Zₒ/Z_{Münd} = 25, resp. Z_{Münd} = 1/25 * Zₒ = 1/25 * 400 Ns/m³. Dieser Wert entspricht etwa dem Strömungswiderstand, resp. der Schallimpedanz eines grobmaschigen Gitters (Fliegengitter) und kann damit in einfacher Weise, d.h. industriell realisiert werden.

Grundsätzlich könnte man jedoch an jeder Stelle des Resonators durch den Einbau geeigneter Luftströmungswiderstände die gewünschten Energiedissipationen herbeiführen.

Diese Überlegungen können durch experimentelle Messungen, wie in Figur 2a dargestellt, bestätigt werden. Kurve C in Figur 2a zeigt den Frequenzgang eines 84mm tiefen und 14mm Innendurchmesser aufweisenden λ/4-Absorbers mit einem Flächenverhältnis von S₁/S₂ = 50, welcher keine Mittel zur Erhöhung des Schallenergieverlustes aufweist. Der Frequenzgang, resp. die Absorptions-Charakteristik dieses Resonators weist eine Bandbreite B_{C} von lediglich 5.1% auf.

Kurve D in Figur 2a stellt den Frequenzgang eines erfindungsgemässen akustisch optimierten λ/4-Absorbers dar. Bei diesem Absorber beträgt das Flächenverhältnis S₁/S₂ = 25 und weist die Absorptions-Charakteristik eine Bandbreite B_{D} von ca. 11% auf.

Diese Kurven machen deutlich, dass durch die Veränderung des Luftströmungswiderstandes, resp. der Schallimpedanz im Mündungsbereich 4 und/oder im Bodenbereich 3 des Resonators 2 die Frequenzgangbreite B beeinflusst werden kann und gleichzeitig eine fast 100% Absorption realisierbar ist.

Figur 2b macht das Absportionsverhalten des erfindungsgemässen Multifrequenz-Absorbers deutlich. Bei der Verwendung konventioneller λ/4-Resonatoren (Schmalbandabsorber) mit unterschiedlicher Resonanzfrequenz zeigt sich ein Absorptionsverhalten, wie dies durch die Kurve V dargestellt ist. Die Kurve V ergibt sich aus der Summe der von den einzelnen Schmalbandabsorbern erzeugten Absorptionscharakteristiken S₁, S₂ und S₃. Diese Kurve V macht die Nachteile der mit herkömmlichen Schmalbandabsorbern geschaffenen Multifrequenzabsorbern deutlich. Diese Kurve V folgt dem Frequenzgang der einzelnen Schmalbandabsorber und fällt zwischen den entsprechenden Resonanzfrequenzen f₁, f₂ und f₃ stark ab, d.h. zeigt in diesem Zwischenbereich eine schlechte Absorption. Demgegenüber ist es mit den erfindungsgemässen λ/4-Absorbern möglich, ein breites Absorptionsband W mit konstant hohem Absorptionsvermögen zu schaffen. Aus Figur 2b wird deutlich, dass die erfindungsgemässen λ/4-Absorber gegenüber den konventionellen Schmalbandabsorbern eine grössere Bandbreite B aufweisen. Dies führt bei Multifrequenzabsorbern zu wesentlichen Überlappungen der Absorptionscharakteristiken T₁, T₂ und T₃ der einzelnen λ/4-Absorber in den zwischen den einzelnen Resonanzfrequenzen f₁, f₂ und f₃ liegenden Bereichen. Diese Überlappungen führen dazu, dass die Summe W der durch die erfindungsgemässen Einzelabsorber erzeugten Absorptionen T₁, T₂ und T₃ auch im Bereich zwischen den Resonanzfrequenzen f₁, f₂ und f₃ zu einer fast 100% Absorption führt. Dies zeigt die Kurve W deutlich. Damit wird auch deutlich, dass mit den erfindungsgemässen λ/4-Absorbern Multifrequenz-absorber mit einer beliebigen Absorptionscharakteristik geschaffen werden können.

Figuren 3a, 3b, 3c und 3d zeigen Ausführungsformen der erfindungsgemässen λ/4-Absorber. Aus Figur 3a ist ersichtlich, dass der Resonator 2 einen Kopfteil 5 aufweist, in welchem eine Vielzahl von Perforationen, insbesondere Schlitze 6 eingebracht ist. In Ergönzung eines solchen Kopfteils 5 eines solchen, kann erfindungsgemäss im Bodenbereich 3 des Resonators 2 ein weiches oder wärmetauschendes Material 7 angebracht sein (Figuren 3a, 3c). In einer weiteren Ausgestaltung des gitterartigen Kopfteils 5 können anstelle von schlitzartigen Perforationen 6 auch Löcher 8 vorgesehen sein (Figur 3b). Die geometrische Gestaltung des Resonators 2, die Wahl des wärmetauschenden Materials 7 und die Form, Dimensionierung und Anzahl der Perforationen 6, 8 liegen im Bereich des gewöhnlichen fachmännischen Handelns. In Figur 3d ist eine besondere Ausführungsform dargestellt, bei welcher der λ/4-Resonator als Raumkörper mit zwei trapezförmigen Seitenflächen ausgebildet ist. Dies führt dazu, dass der Mündungsbereich 4 und der Bodenbereich 3, respektive die Öffnungsfläche und die Bodenfläche gegeneinander geneigt sind. Damit kann bspw. in vorgesehener Weise die Fläche des Bodenbereichs 3 vergrössert werden und damit dessen dissipative Wirksamkeit beeinflusst werden. Auf dieselbe Weise bereiches 4 geneigt werden. Als geeignete energiedissipierende Materialien 7 sind solche Materialien zu betrachten, die relativ zu Luft eine grosse Wärmekapazität und eine möglichst grosse Oberfläche aufweisen, wie bspw. offenporiger Schaum mit kleinen Zellen, watteartige Faserstoffe, körniges Marerial oder poröses Keramikmaterial. Als weiche Materialien kommen geschlossenporige, viskoelastische Schäume oder andere Materialien in Frage, die bei hohen Druckschwankungen Energie dissipieren.

Figur 4 zeigt einen anderen industriell in einfacher Weise realisierbaren Multifrequenzabsorber 9 mit einer Vielzahl unterschiedlich dimensionierter Resonatoren 2. In einer bevorzugten Ausführungsform weist dieser eine aus einem Faservlies oder Schaum gefertigte Trägerschicht 10 auf, in welche röhrchenförmige Vertiefungen 11 eingeformt sind. Diese röhrchenförmigen Vertiefungen 11 können mit einer Klebschicht 12 überzogen sein, um einerseits die Poren der Trägerschicht 10 in diesem Bereich zu verschliessen, und andererseits eine Deckfolie 13 an dieser Trägerschicht 10 zu befestigen. Die erfindungsgemässen Löcher 8 oder Schlitze 6 können in dieser Deckfolie 13 eingebracht werden. Für bestimmte Anwendungen ist auch vorgesehen, die geformte Trägerschicht 10, statt mit einer Deckfolie 11 zu versehen, an einer festen Aussenhaut, bspw. einer Motorhaube, anzubringen und die Perforationen 8, 6 im verformten Bereich 14 der Trägerschicht 10 anzubringen.

Die erfindungsgemässen λ/4-Absorber lassen sich in einfacher Weise industriell fertigen. Insbesondere können diese in bekannter Weise extrudiert werden, bspw. als extrudierte Platten mit röhrchenartigen Vertiefungen, welche mit einer zweiten Platte abgedeckt werden, hergestellt werden. Je nach Anwendungsbereich lassen sich diese erfindungsgemässen Absorber auch mit Hilfe der Tiefzieh- oder Spritzgiesstechnik herstellen. In einer weiteren Fertigungsform kann direkt wellkartonartiges Material, in welches die erfindungsgemässen Perforationen eingebracht werden, verwendet werden.

Es versteht sich, dass für die jeweiligen Anwendungen, die erfindungsgemässen λ/4-Resonatoren in geeigneter Weise dimensioniert werden können und/oder unterschiedlich dimensionierte λ/4-Resonatoren zur Bildung eines Breitbandabsorbers miteinander kombiniert werden können. Es versteht sich auch, dass die erfindungsgemässen Resonatoren, einzeln, in Gruppen mit gleichartigen Resonatoren (Monofrequenzabsorber) oder in Gruppen mit unterschiedlich dimensionierten Resonatoren (Multifrequenzabsorber) hergestellt und eingesetzt werden können. Selbstverständlich können die erfindungsgemässen Absorber auch mit herkömmlichen faserigen oder geschäumten Absorbern kombiniert werden und insbesondere so abgestimmt sein, dass diese im Bereich des Absorptionsabfalls gegen tiefe Frequenzen wirksam sind. Ihre bevorzugte Anwendung wird in Land- und Luftfahrzeugen ebenso gesehen, wie bei Transformatoren, Generatoren, Getrieben oder anderen Maschinen jeder Art.

Anwendungen im Fahrzeugbau liegen insbesondere bei Absorptionsbauteilen an Motorhauben, an Stirnwänden und Radkästen, insbesondere motorseitig, an Dachhimmeln, Türverkleidungen resp. Türhohlkörpern und Kofferraumdeckeln, in Lieferwagen oder Lastwagen, im Ladebereich, am Dach oder an den Wänden. Es versteht sich, dass diese Absorber auch im Hochbau oder Strassenbau eingesetzt werden können, insbesondere an Wänden und Decken von Wohn- oder Arbeitsräumen, in Fabrikhallen, Sporthallen, Tunnels oder an Schallschirmen entlang von Strassen oder Bahntrassées.

## Patentansprüche

1. λ/4-Absorber zur Absorption von Schall, wie er von Maschinen, insbesondere von Fahrzeugen, erzeugt wird, mit mehreren röhrchenförmigen λ/4-Resonatoren (2), deren Mündungen an eine schallreflektierende Fläche (A) angrenzen, wobei die Mündungen der einzelnen λ/4-Resonatoren (2) voneinander beabstandet sind, derart dass die Wechselwirkungszonen der einzelnen Resonatorenöffnungen, in welchen die auftreffende Schallwelle mit der im Resonator gebildeten stehenden Wellen destruktiv interferiert, möglichst flächendeckend ver-teilt sind und gleichzeitig nicht wesentlich überlappen, **dadurch gekennzeichnet,**
**dass** zur Einstellung der Bandbreite (B) des Resonanzfrequenzgangs (C, D) der einzelnen λ/4-Resonatoren (2), diese mit Mitteln zur Änderung der Schallenergieverluste im Mündungsbereich (4) versehen sind, welche Mittel einen niedrigen Luftströmungswiderstand aufweisen, der etwa demjenigen eines grobmaschigen Gitters entspricht.

2. λ/4-Absorber nach Anspruch 1, **dadurch gekennzeichnet, dass** die Mittel (6) zur Änderung des Energieverlustes im Mündungsbereich (4) ein Kopfteil (5) mit einer Mehrzahl schlitzförmiger Perforationen (6) umfassen.

3. λ/4-Absorber nach Anspruch 1, **dadurch gekennzeichnet, dass** die Mittel (8) zur Änderung des Energieverlustes im Mündungsbereich (4) ein Kopfteil (5) mit einer Mehrzahl lochförmiger Perforationen (8) umfassen.

4. λ/4-Absorber nach Anspruch 1, **dadurch gekennzeichnet, dass** die Mittel (6, 8) zur Änderung des Energieverlustes im Mündungsbereich (4) ein gitterartiges Kopfteil (5) umfassen.

5. λ/4-Absorber nach einem der Ansprüche 2 bis 4, **dadurch gekennzeichnet, dass** das Kopfteil (5) integrierender Bestandteil des *λ*/4-Absorbers (2) ist.

6. λ/4-Absorber nach Anspruch 1, **dadurch gekennzeichnet, dass** weitere Mittel (7) zur Änderung des Energieverlustes im Bodenbereich (3) des λ/4-Resonators (2) vorgesehen sind.

7. λ/4-Absorber nach Anspruch 6, **dadurch gekennzeichnet, dass** die Mittel (7) zur Änderung des Energieverlustes im Bodenbereich (3) ein im Bodenteil des Resonators (2) vorgesehenes weiches und/oder wärmetauschendes Material umfassen.

8. λ/4-Absorber nach einem der Ansprüche 1 bis 7, **dadurch gekennzeichnet, dass** der Mündungsbereich (4) und der Bodenbereich (3) gegeneinander geneigt sind.

9. Verwendung eines λ/4-Absorbers nach einem der Ansprüche 1 bis 8 al*s* Multifrequenz-Absorber.

10. Verwendung eines λ/4-Absorbers nach einem der Ansprüche 1 bis 8 als Monofrequenz-Absorber.

## Claims

1. A λ/4-absorber for the absorption of sound, as is generated by machines, in particular by vehicles, comprising a plurality of tubular λ/4-resonators (2) whose openings border on a sound reflecting surface (A), whereby the openings of the individual λ/4-absorbers (2) are spaced from each other in such a manner that the interaction zones of the individual resonator openings, in which zones the impinging sound wave destructively interferes with the standing sound wave formed in the resonator, are distributed to cover the sound reflecting surface as far as possible and at the same time do not significantly overlap each other, **characterized in that** for adjusting the band width (B) of the resonant frequency response (C, D) of the individual λ/4-resonators (2), these are provided with means for changing the sound energy loss in the opening region (4), which means have a low air flow resistance approximately equivalent to that of a wide-meshed grid.

2. A λ/4-absorber according to claim 1, **characterized in that** the means (6) for changing the energy loss in the opening region (4) comprise a head part (5) with a multitude of slot-shaped perforations (6).

3. A λ/4-absorber according to claim 1, **characterized in that** the means (6) for changing the energy loss in the opening region (4) comprise a head part (5) with a multitude of hole-shaped perforations (6).

4. A λ/4-absorber according to claim 1, **characterized in that** the means (6, 8) for changing the energy loss in the opening region (4) comprise a grid-like head part (5).

5. A λ/4-absorber according to one of claims 2 to 4, **characterized in that** the head part (5) is an integrated part of the λ/4-absorber (2).

6. A λ/4-absorber according to claim 1, **characterized in that** the further means (7) for changing the energy loss are provided in the floor region (3) of the λ/4-resonator (2).

7. A λ/4-absorber according to claim 6, **characterized in that** the means (7) for changing the energy loss in the floor region (3) comprise a soft and/or heat exchanging material provided in the floor part of the resonator (2).

8. λ/4-absorber according to one of claims 1 to 7, **characterized in that** the opening region (4) and the floor region (3) are tilted towards each other.

9. The use of a λ/4-absorber according to one of claims 1 to 8 as a multifrequency absorber.

10. The use of a λ/4-absorber according to one of claims 1 to 8 as a monofrequency absorber.

## Revendications

1. Absorbeur quart d'onde (lambda/4) destiné à assurer l'absorption de bruits produits par des machines, en particulier des véhicules, comportant plusieurs résonateurs quart d'onde (lambda/4) tubulaires (2) dont les embouchures sont adjacentes à une surface de réflexion acoustique (A), les embouchures des différents résonateurs quart d'onde (2) étant espacées les unes des autres, de sorte que les zones d'interaction des différentes embouchures des résonateurs, dans lesquelles l'onde acoustique produite est soumise à une interférence destructrice avec les ondes stationnaires produites dans le résonateur, étant réparties de sorte à assurer une couverture de surface maximale, sans chevauchement important, **caractérisé en ce que**
pour régler la largeur de bande (B) de la réponse de fréquence de résonance (C, D) des différents résonateurs quart d'onde (2), ceux-ci comportent des moyens destinés à modifier les pertes d'énergie acoustique dans la région d'embouchure (4), ces moyens présentant une basse résistance au flux d'air, correspondant à peu près à celle d'une grille à grandes mailles.

2. Absorbeur quart d'onde selon la revendication 1, **caractérisé en ce que** les moyens (6) destinés à modifier les pertes d'énergie dans la région d'embouchure (4) englobent une partie de tête (5) avec un grand nombre de perforations en forme de fentes (6).

3. Absorbeur quart d'onde selon la revendication 1, **caractérisé en ce que** les moyens (8) destinés à modifier la perte d'énergie dans la région d'embouchure (4) englobent une partie de tête (5) comportant un grand nombre de perforations en forme de trous (8).

4. Absorbeur quart d'onde selon la revendication 1, **caractérisé en ce que** les moyens (6, 8) destinés à modifier la perte d'énergie dans la région d'embouchure (4) englobent une partie de tête en forme de grille (5).

5. Absorbeur quart d'onde selon l'une des revendications 2 à 4, **caractérisé en ce que** la partie de tête (5) fait partie intégrante de l'absorbeur quart d'onde (2).

6. Absorbeur quart d'onde selon la revendication 1, **caractérisé en ce qu'**il comporte des moyens additionnels (7) destinés à modifier la perte d'énergie dans la région de fond (3) de l'absorbeur quart d'onde (2).

7. Absorbeur quart d'onde selon la revendication 6, **caractérisé en ce que** les moyens (7) destinés à modifier la perte d'énergie dans la région de fond (3) englobent un matériau mou et/ou à échange thermique agencé dans la partie de fond du résonateur (2).

8. Absorbeur quart d'onde selon l'une des revendications 1 à 7, **caractérisé en ce que** la région d'embouchure (4) et la région de fond (3) sont inclinées l'une par rapport à l'autre.

9. Utilisation d'un absorbeur quart d'onde selon l'une des revendications 1 à 8 sous forme d'un absorbeur multifréquence.

10. Utilisation d'un absorbeur quart d'onde selon l'une des revendications 1 à 8 sous forme d'un absorbeur monofréquence.
